# EUROPÄISCHE PATENTSCHRIFT

(11) **EP 0 017 097 B1**
(45) Veröffentlichungstag und Bekanntmachung des Hinweises auf die Patenterteilung: **19.05.1982**
(21) Anmeldenummer: 80101474.7
(22) Anmeldetag: 20.03.1980
(51) Int. Cl.: B65B 1/10, B65G 15/00

(54) **Sackfüllmaschine**
Sack-filling machine
Machine pour le remplissage de sacs

(30) Priorität: 29.03.1979 DE 2912604
(43) Veröffentlichungstag der Anmeldung: 15.10.1980
(73) Patentinhaber: Kayss, Manfred, D-3320 Salzgitter 51 (DE)
(72) Erfinder: Kayss, Manfred, D-3320 Salzgitter 51 (DE)
(74) Vertreter: Gralfs, Harro, Dipl.-Ing. Patentanwalt

## Beschreibung

Die Erfindung bezieht sich auf eine Sackfüllmaschine mit einem ein Förderband aufweisenden Aggregat zum Zuführen des abzusackenden Mediums und mit einem Füllrohr.

Bei einer bekannten Maschine der genannten Art ist das Förderband ein Element eines Schleuderband-Füllelementes und wirkt hierbei mit einem Schwungrad zusammen, in dem außen ein U-förmiger Kanal ausgebildet ist. Das Schwungrad liegt dabei mit seinem äußeren Umfang gegen das Schleuderband an, so daß ein geschlossener Querschnitt gebildet wird, der den Zuführquerschnitt bindet. Schleuderband und Schwungrad werden mit hoher Geschwindigkeit angetrieben und beschleunigen das zuzuführende Gut, das dann im Freistrahl durch das Füllrohr in den Sack gefördert wird. Füllmaschinen dieser Art werden eingesetzt für die Abfüllung von Füllgütern griesiger bis stückiger Struktur, beispielsweise von feineren Produkten, etwa in der Art von Weißzucker über Düngemittelgranulate bis zu Futtermittel-oder Schnitzelpreßlingen (US-A-19 79 483 und 26 05 990).

Bei Füllmaschinen mit Schleuderbandfüllelement ist eine mechanische Beanspruchung des Füllgutes unvermeidlich. Darüber hinaus besteht auch die Gefahr der Entmischung, wenn Füllgüter abgefüllt werden, die mit Körnungen unterschiedlicher Masse anfallen. Schließlich ist abdichtungsmäßig der Übergang zwischen dem Schleuderband-Füllelement und dem Füllrohr problematisch.

Es sind weiter Füllmaschinen bekannt, bei denen das Füllgut bis annähernd zur Füllrohrmündung mittels einer Förderschnecke transportiert wird. Auch derartige Förderschnecken führen zwangsläufig zu mechanischer Belastung des Füllgutes. Sie sind darüber hinaus bei schleifenden Gütern einem erheblichen Abried unterworfen. Darüber hinaus ist die Leistung der Förderschnecke einmal dadurch begrenzt, daß der Einzelquerschnitt des Sackes und damit der Querschnitt des Füllrohres vorgegeben ist und die Schnecke konstruktionsbedingt einen nicht unerheblichen Teil dieses Querschnittes einnimmt. Zum anderen ist die Schneckengeschwindigkeit durch die mechanische Einwirkung der Schnecke auf das Gut begrenzt.

Aufgabe der Erfindung ist es, eine Füllmaschine zu schaffen, mit der das Gut mit hoher Fülleistung und nahezu ohne mechanische Beanspruchung abfüllbar ist.

Diese Aufgabe wird gemäß der Erfindung dadurch gelöst, daß zum Fördern des Gutes im Füllrohr das Förderband oder eine Mehrzahl von Förderbändern so angeordnet ist, daß jeweils ihre stromabwärtige Umlenkung im Bereich der Füllrohrmündung liegt und jeweils auch der rücklaufende Trumm des Förderbandes innerhalb des Füllrohres verläuft.

Es kann dabei zweckmäßig sein, das Füllrohr mit wenigstens zwei Förderbändern zu versehen, die auf unterschiedlichen Querschnittswandflächen des Füllrohres geführt sind. Bei einem Füllrohr, das einen im wesentlichen rechteckigen Querschnitt aufweist, können dabei die Förderbänder auf zwei gegenüberliegenden Wandflächen geführt sein. Die Förderbänder können dabei wenigstens über einen Teilbereich stromabwärts konvergierend geführt sein. Das Füllrohr selbst kann dabei beispielsweise im wesentlichen senkrecht angeordnet sein.

Bei einer Sackfüllmaschine mit im wesentlichen horizontal angeordnetem Füllrohr an einem Einlauftrichter erstreckt sich wenigstens das auf der Bodenfläche bzw. den Bodenflächen geführte Förderband mit seinem stromaufwärtigen Ende bis wenigstens zur Hinterkante des Einlauftrichters.

Bei einer Ausführungsform mit im wesentlichen horizontalem Füllrohr kann das Füllrohr mit einem schrägen Zulaufschacht versehen sein, auf dessen unterer und oberer Wand ein Förderband geführt ist. Für die oberen Wände des Füllrohres und des Zulaufschachtes kann dabei ein durchgehendes Förderband vorgesehen sein.

Vorzugsweise sind die Förderbänder jeweils auf einer Führungsplatte gleitend geführt und am stromabwärtigen Ende jeweils um eine gerundete Endkante der Führungsplatte umgelenkt.

Die Erfindung ist in der Zeichnung in einigen Ausführungsbeispielen veranschaulicht und im nachstehenden im einzelnen anhand der Zeichnung beschrieben.
Figur 1 zeigt im Querschnitt schematisch das Füllelement einer Sackfüllmaschine gemäß der Erfindung.
Figur 2 zeigt einen Schnitt längs der Linie 11-11 in Fig. 1.
Figure 3 bis 8 zeigen alternative Ausführungsmöglichkeiten der Anordnung der Förderbänder im Füllrohr und der Querschnittsformen des Füllrohres.
Figur 9 zeigt eine abgewandelte Ausführungsform der Füllstation einer Sackfüllmaschine.
Figur 10 zeigt eine weitere Ausführungsform mit einem senkrecht angeordneten Füllrohr.

In Fig. 1 ist ein Füllelement 2 dargestellt mit einem Fülltrichter4, an den sich horizontal ein Füllrohr 6 anschließt, auf das in üblicher Weise ein Ventilsack 8 zum Füllen aufsteckbar ist. Der Boden des Fülltrichters 4 wird durch ein Förderband 10 gebildet, das sich mit seinem stromabwärtigen Ende bis zur Vorderkante des Füllrohres6, d.h. bis zu dessen Mündung 12 erstreckt. Das Förderband 10 ist auf einer Metallplatte 14 geführt und am stromabwärtigen Ende um eine gerundete Kante 15 der Metallplatte 14 herumgeleitet. Am stromaufwärtigen Ende erstreckt sich das Förderband 10 bis über die Rückwand 16 und ist dort um eine Antriebsrolle 18 herumgeführt. An der Unterseite der Metallplatte 14 ist das Förderband um eine Spannrolle 20 herumgeführt, die den rücklaufenden Trumm 22 des Förderbandes einmal parallel zur Unterseite der Metallplatte 14 hält und zum andern in Pfeilrichtung verstellbar ist, um die Spannung des Förderbandes einzustellen, falls eine solche Spannmöglichkeit nicht in der Lagerung des Antriebsmotors für die Antriebsrolle 18 vorgesehen ist. Wie in Fig. dargestellt, ist die Metallplatte innerhalb des Füllrohres 6 angeordnet, und zwar so, daß sie gegen dessen Seitenwände anliegt. Sie kann durch Schrauben gehaltert werden, die durch die geraden Abschnitte der Seitenwände des Füllrohres hindurchgeführt sind. Das Förderband kann ein mit einem Polyurethan beschichtetes oder imprägniertes Gewebeband sein mit einer Wandstärke, beispielsweise zwischen 0,8 und 1,5 mm. Derartige Bänder haben eine hohe Elastizität und einen geringen Reibungskoeffizienten, so daß sie ohne Rollenlargerung um kleine Radien herumführbar sind. Solche Bänder arbeiten noch zuverlässig mit halbkreisförmigen Umlenkungen mit einem Radius von 3 mm. Die Führungsplate 14, die vorzugsweise aus poliertem Chromnickelstahl besteht, braucht damit also nur eine Dicke von 6 mm zu haben.

Das Förderband ist mit Geschwindigkeiten bis 2 m/s antreibbar und fördert das in dem Trichter 4 anfallende Gut dementsprechend mit hoher Förderleistung in den auf das Füllrohr aufgesteckten Ventilsack 8. Das Gut ruht bei dieser Ausführungsform zu seinem überwiegenden Teil auf dem in Richtung zur Füllrohrmündung laufenden Förderband. Eine Reibung tritt nur außerhalb des Schüttkegels gegenüber der Seitenwand des Füllrohres auf. Das Gut wird somit ohne mechanische Beanspruchung bis zur Mündung in sich ruhend transportiert. Das Gut wird also nur in vernachlässigbarem Umfang mechanisch beansprucht. Aufgrund des ruhenden Transportes erfolgt auch keine Entmischung.

Bei Gütern mit abreibenden Eigenschaften kann eine Reinigung der Förderbandunterseite im Bereich zwischen der Spannrolle 20 und der Antriebsrolle 18 erreicht werden, beispielsweise durch ein Saugrohr 24, das in diesem Zwischenraum eingeführt ist, die gegebenenfalls durch eine Bürste oder dergleichen ergänzt werden kann. Der Zwischenraum läßt sich selbstverständlich auch durch eine weitere Umlenkrolle für diesen Zweck erweitern.

In der Zeichnung ist das Füllrohr mit dem Fülltrichter fest verbunden dargestellt. Bei Füllmaschinen mit Verwiegung kann das Füllrohr vom Fülltrichter getrennt ausgebildet sein. Dabei kann die Führungsplatte 14 für das Förderband 10 im Trennbereich gleichfalls unterbrochen sein.

Bei besonders empfindlichen Gütern kann es zweckmäßig sein, die gesamte Gutmasse auf dem Förderband abzustützen und somit jegliche Reibung mit feststehenden Wänden im Bereich des Füllrohres zu vermeiden. Eine solche Ausführung ist in Fig. 3 dargestellt. Das Füllrohr 26 hat hier einen V-förmigen Boden mit den beiden Bodenabschnitten 28, auf denen jeweils ein Förderband 30 geführt ist. Die beiden Bodenabschnitte 28 gehen im Bereich ihrer Verbindung in einen Steg 33 über. Die gesamte Anordnung ist durch einen Füllrohrmantel32 eingeschlossen, dessen oberer Abschnitt 34 gebogen sein kann. Bei dieser Ausführung liegt das gesamte Gutgewicht auf den beiden Förderbändern. Die unten liegenden Ränder der Förderbänder können auf der Innnseite gegen eine Führungsleiste 36 anliegen. Auch auf der Außenseite der Bodenplatten können entsprechende Führungsleisten vorgesehen werden.

In Weiterentwicklung der Ausführungsform nach Fig. 3 kann der Förderquerschnitt 38 des hier im wesentlichen dreieckförmig ausgebildeten Füllrohres 40 auch auf seiner Oberseite mit einem Förderband 42 versehen sein. Das Gut in dem Füllquerschnitt 38 ist damit allseitig durch sich in Förderrichtung forbewegende Wände eingeschlossen. Bei dieser Ausführungsform kann beispielsweise das obere Förderband auch so ausgebildet sein, daß eine gewisse Kompression des Gutes erzielt wird. Zu diesem Zweck kann das Förderband 42 an seinem stromfwärtigen Ende über einen Teilbereich konvergierend zu den übrigen Förderbändern geführt sein.

Die gleiche Wirkung, wie sie bei der Ausführungsform nach Fig. erzielt wird, wird bei der Ausführungsform nach Fig.5 erreicht. Das Füllrohr44 hat hier einen im wesentlichen quadratischen Querschnitt. Am Boden ist eine Führungsplatte 46 angeordnet analog der Führungsplatte 14 bei der Ausführungsform nach den Fig. und 2. Die Führungsplatte 46 bildet hier den Steg eines U-förmigen Querschnittes mit Schenkeln 48, die wiederum als Führungsplatten ausgebildet sind, auf denen jeweils seitliche Förderbänder 50 geführt sind. Die seitlichen Führungsplatten 48 können, wie dargestellt, rechtwinklig zur Bodenplatte 46 liegen, sie können aber auch nach außen oder innen geneigt sein. Die Ausführungsform nach Fig. 5 hat den Vorteil, daß für einen gegebenen Umfang, der im allgemeinen durch die Einfüllöffnung eines papierbeutels, beispielsweise durch die Ventilöffnung gegeben ist, ein gegenüber der Ausführungsform nach den Fig. 3 und 4 größerer Förderquerschnitt erzielbar ist.

Bei der Ausführungsform nach Fig. 6 ist analog der Ausführungsform nach Fig. 4 der Förderquerschnitt allseitig durch Förderbänder eingeschlossen. Das Füllrohr52 ist hier wiederum quadratisch.

Förderbänder der oben erwähnten Art sind in hohem Maße elastisch und lassen sich auch um gekrümmte Kanten herumführen. So ist es beispielsweise möglich, die Führungsplatte bei der Ausführungsform nach Fig. 1 im Querschnitt nach unten gekrümmt auszubilden, um auf diese Weise zu günstigeren Füllrohrquerschnitten zu kommen. Aufgrund der hohen Elastizität des Förderbandes kann die Führungsplatte, wie in Fig. dargestellt, auch U-förmig mit einem halbkreisförmigen Boden ausgebildet sein. Die Formgebung des Querschnittes des Förderbandes 54 ist hier bestimmt durch die Umlenkkante am vorderen Ende der Führungsplatte 56. Die aufrechten Schenkel der Führungsplatte 56 können im Bereich des Fülltrichters nach außen divergierend ausgebildet sein, und zwar derart, daß die Führungsplatte im Bereich des hinteren Endes des Fülltrichters im wesentlichen eben ausgebildet ist, so daß das Förderband über eine zylindrische Antriebsrolle antreibbar ist. Das rücklaufende Trumm läßt sich durch entsprechende Führungs- und Spannrollen entsprechend führen.

In Weiterentwicklung der Ausführungsform nach Fig. 7 könnte, wie in Fig. 8 dargestellt, die Führungsplatte 58 im Bereich des Füllrohres 60 auch rohrförmig ausgebildet sein, wobei im oberen Bereich ein Schlitz 62 anzuordnen wäre. Auch dieses Profil der Stützplatte 58 ließe sich dann zum hinteren Umlenkende des Förderbandes hin kontinuierlich zu einer flachen Platte entwickeln.

Bei der Ausführungsform nach Fig. 9 ist ein Füllrohr 64 vorgesehen, das im Querschnitt beispielsweise einen im wesentlichen quadratischen Querschnitt haben kann, also beispielsweise einen Querschnitt haben kann entsprechend den Ausführungsformen nach Fig. und 6. Über dem Boden des Füllrohres 64 läuft ein unteres Förderband 66 auf einer Führungsplatte 68. Die Anordnung entspricht im wesentlichen der nach Fig. 1. Es ist eine Antriebsrolle 70 und eine Umlenkrolle 72 vorgesehen, die wiederum gleichzeitig als Spannrolle dienen kann.

Von einer Einlauföffnung 74 führt ein schräger Zulaufschacht 76 in das Füllrohr 64. Dieser Zulaufschacht ist an seiner Rückseite durch eine Führungsplatte 78 begrenzt, über die ein Förderband 80 mit Antriebsrolle 82 und Umlenkrolle 84 geführt ist. Das unten liegende Ende ist mit der abgerundeten Umlenkkante 86 versehen. Die obere Seite des Zulaufschachtes 76 ist durch eine Führungsplatte 90 begrenzt, die hier winkelförmig ausgebildet ist und sich mit einem Schenkel91 im Bereich der Oberseite des Füllrohres 64 bis zu dessen vorderem Ende erstreckt. Um die Führungsplatte 90 herum ist ein Förderband 88 herumgeführt, das im Bereich des Scheitels 92 der Führungsplatte 90 über zwei Umlenkrollen 94 geführt ist und in diesem Bereich eine Antriebsrolle 96 umschlingt.

Bei dieser Ausführungsform wird das Gut bereits im Bereich des schrägen Zuführschachtes 76 von den gegenüberliegenden Förderbändern 80 und 88 erfaßt und auf diese Weise dem horizontalen Abschnitt zugeführt, der im Bereich des Füllrohres64 durch die Förderbänder 66 und 88 begrenzt ist. Bei dieser Ausführungsform kann der Zulaufschacht 76 beispielsweise in Förderrichtung konvergierend ausgebildet sein. Diese Konvergenz kann dabei fest eingestellt sein. Es ist aber auch möglich, beispielsweise das Förderband 80 schwenkbar anzuordnen.

Eine Konvergenz der Förderbänder innerhalb des Zulaufschachtes 76 kann alternativ auch dadurch erzielt werden, daß die beiden Schenkel 91, 93 der Führungsplatte 90 in ihrem Scheitelpunkt 92 gelenkig miteinander verbunden werden, wobei dann der schräg aufwärts gerichtete Schenkel 93 um dieses Gelenk schwenkbar gemacht werden kann, so daß damit der Einzugswinkel zwischen den Förderbändern im Zulaufschacht 76 verstellbar ist.

Die Konvergenz der beiden durch die Förderbänder gebildeten Begrenzungswände des Zulaufschachtes 76 wird im übrigen einen Zwangseinzug hervorrufen, durch den die Förderwirkung durch das Füllrohr verbessert wird und es möglich wird, auch leicht klebrige Güter einzuziehen und zu fördern.

Bei schlecht fließenden Füllgütern kann es darüber hinaus zweckmäßig sein, in einem oberhalb des Anschlußflansches 98 liegenden Füllbunker oder Zwischenbunker auf dem Bunkerboden in Richtung auf die Öffnung 74 fördernde Förderbänder 100, 102 anzuordnen, die entweder horizontal oder aber unter einem Winkel zum Einlauf 74 hin geneigt sein können. über diese gegenläufigen Förderbänder wird ein gleichmäßiger Austrag aus dem vorgeschalteten Bunker erzielt und bei Stoffen, bei denen eine Entmischung zu befürchten ist, diese Entmischung verhindert. Die beiden Förderbänder 100 und 102 können gleichzeitig dazu dienen, den Einlaufquerschnitt einzustellen. Zu diesem Zweck kann wenigstens eins der Förderbänder in Längsrichtung verstellbar ausgebildet sein, wie durch den Doppelpfeil am Förderband 102 angedeutet.

Zusammenfassend kann über die erfindungsgemäßen Förderbänder, deren Anordnung und Neigung zueinander in weitem Umfang die Förderung des Füllgutes durch das Füllrohr bei Sackfüllmaschinen auf das jeweilige Gut optimal eingestellt werden. Es lassen sich auf diese Weise auch Güter absacken, die mit den bekannten Füllvorrichtungen nicht in Säcken abfüllbar sind.

In Fig. 10 ist eine ausführungsform mit einem senkrecht nach unten gerichteten Füllrohr 104 dargestellt. Unterhalb der in einem Flansch 108 ausgebildeten Einfüllöffnung 106 sind hier zwei gegenläufig angetriebene Förderbänder 110, 112 vorgesehen, die auf Führungsplatten 114, 116 laufen und mit Führungsrollen und Spannrollen versehen sind. Die den Zulaufschacht 118 quer zur Ebene der Förderbänder begrenzenden Wände können feststehend ausgebildet sein. Es ist aber auch möglich, den Zulaufschacht mit drei ober vier Bändern und dann mit einem Querschnitt etwa entsprechend den Querschnitten der Fig.4 und 6 auszubilden. Bei der Ausführungsform nach Fig. 10 weist der Zulaufschacht 118 wiederum zum Auslaufende hin eine Konvergenz auf.

Auch hier können oberhalb des Anschlußflansches 108 im Boden eines Zwischenbunkers oder dergleichen in richtung auf die Einlauföffnung 106 fördernde Förderbänder analog den Förderbändern 100 und 102 in Fig. 9 angeordnet sein.

## Patentansprüche

1. Sackfüllmaschine mit einem ein Förderband aufweisenden Aggregat zum Zuführen des abzusackenden Mediums und mit einem Füllrohr, dadurch gekennzeichnet, daß zum Fördern des Gutes im Füllrohr (6) das Förderband (10) oder eine Mehrzahl von Förderbändern so angeordnet ist, daß jeweils ihre stromabwärtige Umlenkung (15) im Bereich der Füllrohrmündung (12) liegt und auch jeweils der rücklaufende Trumm (22) des Förderbandes innerhalb des Füllrohres verläuft.

2. Sackfüllmaschine nach Anspruch 1, bei dem wenigstens zwei Förderbänder vorgesehen sind, dadurch gekennzeichnet, daß die Förderbänder (30, 36, 50) über unterschiedliche Querschnittswandflächen des Füllrohres (26, 40, 44, 52) geführt sind.

3. Sackfüllmaschine nach Anspruch 1 oder 2, dadurch gekennzeichnet, daß das Füllrohr (64, 104) einen im wesentlichen rechteckigen Querschnitt aufweist und daß dabei an zwei gegenüberliegenden Wandflächen (68, 91) Förderbänder (66, 88) geführt sind.

4. Sackfüllmaschine nach anspruch 3, dadurch gekennzeichnet, daß die Förderbänder (110, 112) wenigstens über einen Teilbereich stromabwärts konvergierend geführt sind.

5. Sackfüllmaschine nach Anspruch 3 oder 4, dadurch gekennzeichnet, daß das Füllrohr (104) im wesentlichen senkrecht angeordnet ist.

6. Sackfüllmaschine nach einem der Ansprüche 1 bis 4 mit im wesentlichen horizontal angeordnetem Füllrohr und einem Einlauftrichter, dadurch gekennzeichnet, daß sich wenigstens das auf der Bodenfläche bzw. den Bodenflächen geführte Förderband (10, 30, 50, 66) mit seinem stromaufwärtigen Ende bis wenigstens zur Hinterkante (16) des Einflauftrichters (4) erstreckt.

7. Sackfüllmaschine nach einem der Ansprüche 1 bis 4 mit im wesentlichen horizontalem Füllrohr, dadurch gekennzeichnet, daß das Füllrohr (64) mit einem schrägen Zulaufschacht (76) versehen ist, auf dessen unterer und oberer Wand(78, 92) ein Förderband (80, 88) geführt ist.

8. Sackfüllmaschine nach Anspruch 7, dadurch gekennzeichnet, daß für die oberen Wände (91, 93) des Füllrohres (64) und des Zulaufschachtes (76) ein durchgehendes Förderband (88) vorgesehen ist.

9. Sackfüllmaschine nach einem der vohergehenden Ansprüche, dadurch gekennzeichnet, daß die Förderbänder (10) jeweils auf einer Führungsplatte (14) gleitend geführt und am stromabwärtigen Ende jeweils um eine gerundete Endkante (15) der Führungsplatte umgelenkt sind.

## Claims

1. A sack-filling machine comprising an aggregate with a conveyor belt for supplying the material to be filled into sacks and a filling tube, characterized in that for conveying the material the conveyor belt (10) or a plurality of conveyor belts is mounted within the filling tube (6) in such way that the downstream turn (15) is each in the vicinity of the outlet (12) of the filling tube and the returning run (22) .of the conveyor belt each, too, is located within the filling tube.

2. A sack-filling machine according to Claim 1, in which are provided at least two conveyor belts, characterized in that the conveyor belts (30, 36, 50) are each mounted on different cross-sectional wall faces of said filling tube (26, 40, 44, 52).

3. A sack-filling machine according to Claim 1 or 2, characterized in that the filling tube (64, 104) has a substantially rectangular cross-section and at two oppositely-facing walls (68, 91) being mounted conveyor belts (66, 88).

4. A sack-filling machine according to Claim 3, characterized in that the conveyor belts (110, 112) are convergent in the downstream direction at least over a part of their lengths.

5. A sack-filling machine according to Claim 3 or 4, characterized in that the filling tube (104) is mounted substantially vertical.

6. A sack-filling maschine according to Claims 1 to 4, in which said filling tube is mounted substantially horizontal and being provided with a feed hopper, characterized in that at least the conveyor belt (10, 30, 50, 66) running on the base or bases respectively extends with its upstream end at least as far as to the rear wall (16) of the feed hopper.

7. A sack-filling machine according to Claims 1 to 4, in which said filling tube is mounted substantially horizontal, characterized in that the filling tube (64) is provided with a sloping feed shaft (76), on the lower and upper wall (78, 92) of which being mounted a conveyor belt (80, 88) each.

8. A sack-filling machine according to Claim 7, characterized in that a continuous conveyor belt (88) is provided for the upper walls (91, 93) of the filling tube (64) and the feed shaft (76).

9. A sack-filling machine according to one of the preceding claims, characterized in that the conveyor belts (10) run along a guide plate (14) each and are rturned each at the downstream end around a rounded edge (15) at the end of the guide plate.

## Revendications

1. Machine à remplir les sacs comportant un groupe muni d'une courroie transporteuse pour l'amenée de la matière à ensacher et un tube de remplissage et caractérisée par le fait que pour transporter le produit dans le tube de remplissage (6), la courroie transporteuse (10) ou plusieurs courroies transporteuses sont disposées de telle sorte que le renvoi d'aval (15) de chacune est situé dans la région de l'embouchure (12) du tube de remplissage et que le brin de retour (22) de chaque courroie transporteuse passe aussi à l'intérieur du tube de remplissage.

2. Machine à remplir les sacs selon la revendication 1, dans laquelle sont prévues au moins deux courroies transporteuses, caractérisée par le fait que les courroies transporteuses (30, 36, 50) sont guidées sur des surfaces de parois différentes du tube de remplissage (26,40, 44, 52).

3. Machine à remplir les sacs selon la revendication 1 ou 2, caractérisée par le fait que le tube de remplissage (64, 104) présente une section pratiquement rectangulaire et que sur deux surfaces de parois opposées (68, 91) sont guidées des courroies transporteuses (66, 88).

4. Machine à remplir les sacs selon la revendication 3, caractérisée par le fait que les courroies transporteuses (110, 112) sont guidées de façon convergente vers l'aval au moins sur une région partielle.

5. Machine à remplir les sacs selon la revendication 3 ou 4, caractérisée par le fait que le tube de remplissage (104) est pratiquement disposé verticalement.

6. Machine à remplir les sacs selon une quelconque des revendications 1 à 4, comportant un tube de remplissage pratiquement disposé horizontalement et une trémie d'entrée et caractérisée par le fait qu'au moins la courroie transporteuse (10, 30, 50, 66) guidée sur r la surface de fond ou sur les surfaces de fond arrive, par son extrémité d'amont, au moins jusqu'au bord postérieur (16) de la trémie d'entrée (4).

7. Machine à remplir les sacs selon une quelconque des revendications 1 à 4, munie d'un tube de remplissage pratiquement horizontal et caractérisée par le fait que le tube de remplissage (64) est muni d'un couloir d'arrivée oblique (76) sur les parois inférieure et supérieure (78, 92) duquel est guidée une courroie transporteuse (80, 88).

8. Machine à remplir les sacs selon la revendication 7, caractérisée par le fait que pour les parois supérieures (91, 93) du tube de remplissage (64) et du couloir d'arrivée (76) est prévue une courroie transporteuse continue (88).

9. Machine à remplir les sacs selon l'une des revendications précédentes, caractérisée par le fait que les courroies transporteuses (10) sont guidées chacune avec glissement sur une plaque de guidage (14) et qu'à l'extrémité d'aval, elles sont renvoyées chacune autour d'un bord terminal arrondi (15) de la plaque de guidage.
